# EUROPÄISCHE PATENTSCHRIFT

(11) **EP 4 348 114 B1**
(45) Veröffentlichungstag und Bekanntmachung des Hinweises auf die Patenterteilung: **20.08.2025**
(21) Anmeldenummer: 22730426.8
(22) Anmeldetag: 23.05.2022
(51) Int. Cl.: F23G 7/10, F23J 15/02, F23L 11/00, F23L 13/02, F23N 3/06, F23N 3/08, F23N 5/04

(54) **VORRICHTUNG ZUR REINIGUNG DER RAUCHGASE EINER HOLZBRENNSTOFF-FEUERSTÄTTE**
DEVICE FOR PURIFYING THE FLUE GASES OF A WOOD-FUEL FIREPLACE
DISPOSITIF D'ÉPURATION DES GAZ DE FUMÉE D'UN FOYER À COMBUSTIBLE BOIS

(30) Priorität: 27.05.2021 DE 102021113713
(43) Veröffentlichungstag der Anmeldung: 10.04.2024
(73) Patentinhaber: Karl Schräder Nachf. Inh. Karl-Heinz Schräder e.K., 59174 Kamen (DE)
(72) Erfinder: SCHMITT, Klaus, 44359 Dortmund (DE)
(74) Vertreter: Schneiders & Behrendt Bochum
(86) Internationale Anmeldenummer: PCT/EP2022/063850
(87) Internationale Veröffentlichungsnummer: WO 2022/248386

(56) Entgegenhaltungen:
- EP-A2- 1 118 816
- WO-A1-2019/193084
- US-A- 4 290 552
- US-A1- 2016 018 130

## Beschreibung

Die Erfindung betrifft eine Vorrichtung zur Reinigung der Rauchgase einer Holzbrennstoff-Feuerstätte mit einer im Rauchgaskanal der Holzbrennstoff-Feuerstätte angeordneten katalytisch wirksamen Reinigungsvorrichtung für die Oxidation von Kohlenstoffmonoxid und/oder Stickoxiden sowie für die katalytisch angeregte Verbrennung von Ruß und/oder Schwelprodukten und mit einem im Rauchgaskanal in Durchströmungsrichtung hinter der katalytisch wirksamen Reinigungsvorrichtung angeordneten Feinstaubabscheider für die Abscheidung von in dem Rauchgas verbliebenem Feinstaub. Eine derartige Vorrichtung ist beispielsweise aus der DE 10 2007 027 136 A1 bekannt. Weiterhin offenbart WO 2019/193084 A1 eine Vorrichtung zur Reinigung der Rauchgase mit den Merkmalen des Oberbegriffs des Anspruchs 1.

Für die Wärmebereitstellung aus erneuerbaren Energien gewinnt die Verbrennung von Holz in Form von Holzscheiten oder Holzpellets zunehmend an Bedeutung. Ein seit langem bekanntes Problem bei der Verbrennung von Holz in Holzbrennstoff-Feuerstätten besteht in dem hohen Schadstoffgehalt der bei der Holzverbrennung entstehenden Rauchgase. Die im Rauchgas enthaltenen Schadstoffe bestehen zum Teil aus festen Partikeln, nämlich aus Ruß (d. h. unverbrannten Kohlenstoffpartikeln) und aus Staub mit einem hohen Feinstaubanteil enthaltend ein komplexes Gemisch aus festen und flüssigen Partikeln, d.h. Verdampfungs- und Schwelprodukten, die bei der den Verbrennungsvorgang einleitenden Trocknung und Verschwelung (Pyrolyse) des Holzbrennstoffes entstehen. Außerdem enthalten die Rauchgase auch gasförmige Schadstoffe, darunter hoch giftiges Kohlenstoffmonooxid (CO), flüchtige organische Kohlenwasserstoffe und Stickoxide (NOx). Wegen der durch diese Schadstoffe verursachten Gefahren und Umweltschäden gibt es bereits seit geraumer Zeit strenge gesetzliche Vorschriften zur Minimierung dieses Schadstoffausstoßes unter Einhaltung festgelegter Grenzwerte.

Durch diese gesetzlichen Vorschriften veranlasst gibt es ebenfalls bereits seit geraumer Zeit eine Reihe von Vorschlägen für Vorrichtungen zur Reinigung der Rauchgase von Holzbrennstoff-Feuerstätten, darunter den Vorschlag der eingangs genannten Art. Die nach diesem Vorschlag arbeitende Vorrichtung hat grundsätzlich den Vorteil, dass dem im Rauchgaskanal angeordneten Feinstaubabscheider die dort erwähnte, katalytisch wirksame Reinigungsvorrichtung vorgeschaltet ist. Diese katalytisch wirksame Reinigungsvorrichtung sorgt nämlich dafür, dass die aus der Holz Brennstoff-Feuerstätte austretenden Rauchgase zunächst durch katalytisch angeregte Oxidation (d.h. Verbrennung) weitgehend sowohl von den gasförmigen Schadstoffen als auch von den Rußpartikeln oder Schwelprodukten befreit werden, bevor sie dem Feinstaubabscheider zugeführt werden. Infolgedessen muss in dem Feinstaubabscheider dann nur noch trockener Staub abgeschieden werden, was für die Abscheidung selbst und insbesondere für die von Zeit zu Zeit erforderliche Abreinigung des Feinstaubabscheiders große Vorteile hat.

Ein Problem bei katalytisch wirksamen Reinigungsvorrichtungen der genannten besteht darin, dass diese erst dann wirksam arbeiten, wenn die richtige Arbeitstemperatur erreicht ist. Die Wirksamkeit setzt erst bei Temperaturen zwischen 150 °C und 200 Celsius ein. Die optimale Arbeitstemperatur liegt zwischen 300 °C und 400 °C. Maximal dürfen 800 °C nicht überschritten werden. Die Einhaltung eines optimalen Temperaturfensters beim Einsatz der katalytisch wirksamen Reinigungsvorrichtung ist bei Holzbrennstoff-Feuerstätten besonders schwierig, weil die Verbrennung von Holzbrennstoff sehr ungleichmäßig verläuft.

Nach dem Stand der Technik (DE 696 04 027 T2) ist es im Zusammenhang einer Verbrennungsanlage für Schweröl bekannt, im Abgasstrom eine katalytisch wirksame Reinigungsvorrichtung vorzusehen, um das Abgas so weit wie möglich von Stickoxiden (NOx) zu befreien. Um diese katalytisch wirksame Reinigungsvorrichtung auf der optimalen Betriebstemperatur zu halten, ist dieser in Durchströmungsrichtung ein Vorwärm-System bestehend aus einem Überhitzer, einem Nachwärmer, einem Vorwärmer und einem Strömungsregelungsschieber vorgeschaltet und ein Niedrigtemperatur-Vorwärmer nachgeschaltet.

Im Gegensatz zur Schwerölfeuerung unterscheidet man bei der Holzfeuerung die Verbrennungsphasen Anbrand, Hauptverbrennung und Ausbrand. Dabei ist meistens in der Anbrandphase und oft auch in der Ausbrandphase wegen zu niedriger Flammtemperatur der Schadstoffausstoß verhältnismäßig groß, und zwar in der Ausbrandphase insbesondere dann, wenn Brennstoff nachgelegt wird.

Um den Energiegehalt des eingesetzten Holzbrennstoffes so gut wie möglich auszunutzen und zugleich den Schadstoffausstoß so gering wie möglich zu halten, ist es bekannt und üblich, den im Rauchgaskanal herrschenden Kaminzug mithilfe von Drosselklappen so zu steuern, dass in der Holzbrennstoff- Feuerstätte eine Verbrennung stattfindet, die sowohl im Hinblick auf die Wärmeausbeute als auch im Hinblick auf den Schadstoffausstoß optimiert ist.

Falls in dem Rauchgaskanal der Holzbrennstoff- Feuerstätte eine katalytisch wirksame Reinigungsvorrichtung der eingangs genannten Art angeordnet ist, beeinflusst der Kaminzug natürlich auch deren Funktionen, weil von dem Kaminzug einerseits die Temperatur der durchtretenden Rauchgase und andererseits deren Strömungsgeschwindigkeit abhängt. Im Ergebnis sollten die Temperatur und die Strömungsgeschwindigkeit der durchtretenden Rauchgase so bemessen sein, dass einerseits über möglichst lange Zeit das oben diskutierte Temperaturfenster eingehalten wird und andererseits die Berührungskontakte zwischen dem Rauchgas und den katalytisch wirksamen Oberflächen der Reinigungsvorrichtung so intensiv wie möglich sind.

Um dies zu erreichen, ist nach dem Stand der Technik (vgl. DE 10 2006 021 133 A1) bereits vorgeschlagen worden, in dem Rauchgaskanal eine linsenförmige, mit katalytisch wirksamen Metallspänen gefüllte Katalysatorkartusche anzuordnen, die zwischen einer Sperrstellung und einer Durchlassstellung verschwenkbar ist. Dabei soll diese Katalysatorkartusche zusätzlich die Funktion einer Drosselklappe übernehmen, d.h. in der Sperrstellung den Kaminzug auf ein Minimum reduzieren und in der durch Durchlassstellung auf ein Maximum steigern. Aus dieser Doppelfunktion ergibt sich ein Zielkonflikt insofern, als in der Durchlassstellung, d.h. wenn eine schnelle Temperatursteigerung und ein intensiver Kontakt mit den katalytisch wirksamen Oberflächen gefordert ist, wegen der in der Durchlassstellung befindlichen Katalysatorkartusche eben dieser intensive Kontakt nicht vorhanden ist. Aus diesem Grund ist es bei diesem vorbekannten Stand der Technik nötig, die Katalysatorkartusche mit einer elektrischen Zusatzbeheizung zu versehen, durch welche die katalytisch wirksamen Metallspäne so schnell wie möglich auf die für den Dauerbetrieb erforderliche Temperatur gebracht werden. Eine solche elektrische Zusatzbeheizung ist allerdings aufwändig und wartungsintensiv. Ein weiterer Nachteil besteht darin, dass mit einer solchen verschwenkbar Katalysatorkartusche die für eine ausreichend genaue Steuerung der Verbrennungsverhältnisse in der Holzbrennstoff- Feuerstätte erforderliche Feinverstellung des Kaminzuges nicht möglich ist.

Es ist deshalb Aufgabe der Erfindung, die Vorrichtung der eingangs genannten Art dahingehend weiterzubilden, dass die katalytisch wirksame Reinigungsvorrichtung ausgehend von jedem beliebigen Betriebszustand der Holzbrennstoff-Feuerstätte so schnell wie möglich auf die für ihre Wirksamkeit erforderliche Arbeitstemperatur gebracht wird, ohne dass eine elektrische Zusatzbeheizung notwendig wird. Außerdem soll der in der Holzbrennstoff-Feuerstätte herrschende Kaminzug möglichst genau einstellbar sein.

Zur Lösung dieser Aufgabe schlägt die Erfindung ausgehend von der Vorrichtung der eingangs genannten Art vor, dass in dem Rauchgaskanal im Bereich zwischen der katalytisch wirksamen Reinigungsvorrichtung und dem Feinstaubentscheider eine in Abhängigkeit von der Temperatur des Rauchgases betätigte Drosselklappenanordnung vorgesehen ist. Eine solche von der katalytisch wirkenden Reinigungsvorrichtung getrennte und in Durchflussrichtung hinter dieser angeordnete Drosselklappenanordnung macht es erstmals möglich, dass eine Feinsteuerung des im Rauchgaskanal herrschenden Kaminzuges durchgeführt werden kann, ohne dass hierdurch die durch Durchströmungsverhältnisse der katalytisch wirksamen Reinigungsvorrichtung beeinträchtigt werden. Infolgedessen ist es hierdurch auch erstmals möglich, die katalytisch wirksame Reinigungsvorrichtung ohne externe Zusatzbeheizung schnell auf die erforderliche Arbeitstemperatur zu bringen und diese Arbeitstemperatur feinfühlig gesteuert aufrechtzuerhalten.

Eine zweckmäßige Weiterbildung der Erfindung sieht vor, dass die Drosselklappenanordnung mindestens zwei in Durchströmungsrichtung hintereinander angeordnete Klappenscheiben aufweist, die unabhängig voneinander zwischen einer quer zur Durchströmungsrichtung verlaufenden Sperrstellung und einer parallel zur Durchströmungsrichtung verlaufenden Durchgangsstellung verschwenkbar sind. Diese Verwendung von zwei oder mehr in Durchströmungsrichtung hintereinander angeordneten und unabhängig voneinander betätigbaren Klappenscheiben ermöglicht eine besonders genaue Einstellung des in dem Rauchgaskanal herrschenden Kaminzuges über einen weiten Verstellbereich. Auf diese Weise ist es zusätzlich ohne weiteres möglich, die Drosselklappenanordnung als Verbrennungsregler der Feuerung unter Naturzugbedingungen zu verwenden, weil infolge der Drosselfunktion eine temperaturabhängige Kaminzugbegrenzung stattfindet.

Um zu vermeiden, dass der Kaminzug versehentlich oder durch eine Fehlsteuerung vollständig blockiert wird, ist weiterhin vorgesehen, dass die Ränder jeder Klappenscheibe der Drosselklappenanordnung jeweils eine sich über den Teil des Umfanges der Klappenscheibe erstreckende Durchlassöffnung aufweisen, die auch bei in der Sperrstellung befindlicher Klappenscheibe offen bleibt.

Zweckmäßig sind weiterhin die Durchlassöffnungen der Klappenscheiben von in Durchströmungsrichtung aufeinanderfolgenden Klappenscheiben einander gegenüberliegenden Wandbereichen des Rauchgaskanales zugewandt, sodass sie dem durchtretenden Rauchgasstrom einen mäandrierenden Verlauf aufzwingen. Diese besondere Anordnung der Durchlassöffnungen hat zunächst den Vorteil, dass der Kaminzug im Rauchgaskanal besonders genau eingestellt werden kann und dass eventuell in dem Rauchgasrohr zurückfallender Staub die Drosselklappenanordnung nicht ohne weiteres durchdringen kann.

Zur Betätigung der Klappenscheiben der Drosselklappenanordnung können den Klappenscheiben jeweils Bimetall-Federantriebe zugeordnet sein, die wärmeleitend mit dem durchtretenden Rauchgas in Kontakt stehen und die jeweils zugeordnete Klappenscheibe mit Abhängigkeit von der Temperatur im Rauchgas verschwenken. Das hat den Vorteil, dass die Klappenverstellung in Abhängigkeit von der Temperatur völlig autark arbeitet und für die Verstellung nicht auf die Zufuhr von Hilfsenergie angewiesen ist. Alternativ können den Klappenscheiben der Drosselklappenanordnung auch einer oder mehrere motorische Stellantriebe zugeordnet sein, die den Schwenkwinkel der Klappenscheiben in Abhängigkeit von der im Rauchgas gemessenen Temperatur des Rauchgases verstellen.

Eine besonders bevorzugte Ausführungsform der Reinigungsvorrichtung gemäß der Erfindung sieht vor, dass die katalytisch wirksame Reinigungsvorrichtung eines oder mehrere feststehend im Rauchgaskanal angeordnete und vom Rauchgas umströmte Katalysatorelemente aufweist. Die Verwendung von feststehenden Katalysatorelementen hat den Vorteil, dass die Durchströmungsverhältnisse im Bereich der katalytisch wirksamen Reinigungsvorrichtung unabhängig vom Betriebszustand der Holzbrennstoff-Feuerstätte ständig unverändert bleiben und von vornherein den jeweils gegebenen örtlichen Verhältnissen optimal angepasst werden können.

Erfindungsgemäß sind mehrere Katalysatorelemente in Durchströmungsrichtung mit Abstand zueinander an einander gegenüberliegenden Wandbereichen des Rauchgaskanals befestigt und dem durchtretenden Rauchgasstrom im Bereich der katalytisch wirksamen Reinigungsvorrichtung einen mäandrierenden Verlauf aufzwingen. Hierdurch wird sichergestellt, dass durch ständige Umlenkung der Strömung ein sehr großer Teil des durchtretenden Rauchgasvolumens mit den katalytisch wirksamen Oberflächen der Katalysatorelemente in Berührung kommt.

Eine besonders vorteilhafte Ausführungsform der Erfindung sieht vor, dass der in dem Rauchgaskanal angeordnete Feinstaubabscheider als elektrostatisch arbeitender Feinstaubabscheider ausgebildet ist. Die Kombination eines solchen elektrostatisch arbeitenden Feinstaubabscheider das mit einer vorgeschalteten und genau gesteuerten katalytisch wirksamen Reinigungsvorrichtung hat den Vorteil, dass von dem Feinstaubabscheider alle elektrisch leitenden Staubbestandteile, d.h. insbesondere Ruß und klebrige Kohlenwasserstoffpartikel, von dem elektrostatischen Feinstaubabscheider ferngehalten werden, die dort oft zu Funkenüberschlägen führen und die Abreinigung der Abscheideelektroden behindern.

Vorteilhaft ist weiterhin, wenn die katalytisch wirksame Reinigungsvorrichtung, die Drosselklappenanordnung und der elektrostatisch arbeitende Feinstaubabscheider in dem vertikal in Richtung der Schwerkraft verlaufenden Rauchgaskanal vertikal übereinander angeordnet sind und wenn in der Wand des Rauchgaskanales im Bereich der katalytisch wirksamen Reinigungsvorrichtung, der Drosselklappenanordnung und des elektrostatisch arbeitenden Feinstaubabscheider jeweils Reinigungsöffnungen vorgesehen sind. Diese besondere Anordnung der aufgeführten Komponenten hat den Vorteil, dass die insbesondere nach Außerbetriebnahme der Holzbrennstoff-Feuerstätte erforderliche Abreinigung der Anlage besonders einfach durchzuführen ist. Der in der Anlage verbliebene Staub fällt nämlich der Schwerkraft folgend herab und bleibt zum größten Teil im Bereich der Drosselklappenanordnung auf den Klappenscheiben liegen und kann dementsprechend leicht entfernt werden. Alle anhaftenden Staubbestandteile können erforderlichenfalls mit einem geeigneten Rüttelmechanismus und/oder geeigneten Reinigungswerkzeugen abgelöst und entfernt werden.

Alternativ kann es auch vorteilhaft sein, wenn die katalytische wirksame Reinigungsvorrichtung und die Drosselklappenanordnung in einem vertikal in Richtung der Schwerkraft verlaufenden Abschnitt des Rauchgaskanales vertikal übereinander angeordnet sind und der elektrostatisch wirkende Feinstaubabscheider in einem sich anschließenden, horizontal verlaufenden Abschnitt des Rauchgaskanales angeordnet sind, wobei dem Feinstaubabscheider eine gesonderte Reinigungsöffnung in der Wandung des Rauchgaskanales zugeordnet ist. Durch diese Maßnahme wird vermieden, dass der von dem der elektrostatisch wirkenden Feinstaubabscheider abgeschiedene Feinstaub in den Bereich der Drosselklappenanordnung und der katalytisch wirksamen Reinigungsvorrichtung zurückfällt.

Weitere Vorteile ergeben sich, wenn in dem Rauchgaskanal in Strömungsrichtung hinter dem elektrostatisch wirkenden Feinstaubabscheider ein Temperaturmeßfühler angeordnet ist, der die Temperatur des durchtretenden Rauchgasstromes misst und in Abhängigkeit von der Temperatur des durchtretenden Rauchgasstromes mithilfe einer Steuerungsvorrichtung die Einspeisung von zusätzlicher Primärluft in die Holzbrennstoff-Feuerstätte steuert. Durch eine solche zusätzliche Stabilisierung der Verbrennungstemperaturen in der Holzbrennstoff-Feuerstätte wird die angestrebte katalytische Nachverbrennung von in dem Rauchgas enthaltenen Schadstoffen noch weiter verbessert.

Schließlich kann auch noch in dem Rauchgaskanal in Strömungsrichtung hinter dem elektrostatisch wirkenden Feinstaubabscheider eine Lambdasonde angeordnet sein, die den Sauerstoffgehalt des durchtretenden Rauchgasstromes misst und in Abhängigkeit von dem Sauerstoffgehalt des durchtretenden Rauchgasstromes mithilfe einer Steuerungsvorrichtung die Einspeisung von zusätzlicher Sekundärluft in die Holzbrennstoff-Feuerstätte steuert. Diese zusätzliche Verbrennungsluft intensiviert im Bedarfsfall die Verbrennungsvorgänge in der Holzbrennstoff-Feuerstätte, falls die oben erläuterten Maßnahmen zur Erhöhung der Temperaturen nicht ausreichen und der Sauerstoffgehalt im austretenden Rauchgas signifikant von den geforderten Werten abweicht.

Die Verwendung von Lambdasonden zur Steuerung der Brennluftzufuhr zu einer Holzbrennstoff-Feuerstätte ist im Prinzip bekannt. In den bekannten Fällen werden die Lambdasonden allerdings immer möglichst nahe hinter dem Feuerungsraum der Feuerstätte angebracht, um möglichst kurze Regel-Totzeiten zu erreichen. Diese bekannte Anordnung der Lambdasonden hat jedoch den Nachteil, dass die Lambdasonde - ebenso wie die anderen Bestandteile der Rauchgasreinigung - schnell durch Staub, klebende Schwelstoffe und Ruß zugesetzt wird und infolgedessen falsche Werte liefert. Nach der Lehre der Erfindung kommt die Lambdasonde demgegenüber wegen ihrer Anordnung hinter der Feinstaubabscheidung lediglich mit dem endgültig gereinigten Rauchgas in Berührung und bleibt infolgedessen praktisch unbegrenzt wirksam. Die verlängerten Regel-Totzeiten kann man hier in Kauf nehmen, weil alle Verstellvorgänge bei solchen Holzbrennstoff-Feuerstätten ohnehin träge sind.

Von besonderem Vorteil ist, dass die verschiedenen Regelkreise für die funktionsbedingt wichtige Verstellung des Kaminzuges einerseits und für die Regelung der Verbrennungsluftzufuhr andererseits weitestgehend unabhängig voneinander arbeiten und sich gegenseitig in ihrer Funktion nicht beeinträchtigen.

Ein Ausführungsbeispiel der Erfindung wird im Folgenden anhand der Zeichnung näher erläutert. Es zeigen:
- Figur 1:: Schematisch einen Längsschnitt durch eine Holzbrennstoff-Feuerstätte mit einer Reinigungsvorrichtung gemäß der Erfindung;
- Figur 2:: Schematisch und vergrößert einen Längsschnitt durch die Drosselklappenanordnung der in Fig.1 dargestellten Reinigungsvorrichtung gemäß der Erfindung;
- Figur 3:: Schematisch und vergrößert den Bimetall-Antrieb einer Klappenscheibe der Drosselklappenanordnung gemäß der Erfindung
- Figur 4:: Schematisch und vergrößert den motorischen Antrieb einer Klappenscheibe der Drosselklappenanordnung gemäß der Erfindung;

In der Zeichnung ist die Holzbrennstoff-Feuerstätte in ihrer Gesamtheit mit dem Bezugszeichen1 bezeichnet. Im Feuerungsraum 2 der Holzbrennstoff-Feuerstätte 1 befindet sich ein Feuerungsrost 3, auf welches der Holzbrennstoff (Holzscheite oder Pellets) zum Verbrennen aufgelegt werden. Der bei der Verbrennung entstehende, mit dem Bezugszeichen 4 bezeichnete Rauchgasstrom steigt nach oben auf und wird über einen Rauchgaskanal 5 einem in Figur 1 nicht dargestellten Kamin zugeführt.

In dem Rauchgaskanal 5 ist in dessen Anfangsbereich eine katalytisch wirksame Reinigungsvorrichtung 6 angeordnet, die zur Oxidation von in dem Rauchgasstrom 4 enthaltenen Kohlenstoffdioxid und/oder Stickoxiden sowie zur Verbrennung von in dem Rauchgasstrom 4 enthaltenen Ruß- und/oder Schwelprodukten dient. Diese katalytisch wirksame Reinigungsvorrichtung 6 weist mindestens zwei feststehende, in Durchströmungsrichtung hintereinander liegende und an gegenüberliegenden Wandbereichen des Rauchgaskanales 5 befindliche Katalysatorelemente 6a und 6b auf. Diese Katalysatorelemente 6a und 6b sind mehr oder weniger selbst gasdurchlässig, belassen aber zu den gegenüberliegenden Wandabschnitten des Rauchgaskanales 5 freie Durchtrittsquerschnitte, die dem durchgeleiteten Rauchgasstrom 4 einen mäanderförmigen Verlauf aufzwingen. Hierdurch wird erreicht, dass einerseits immer ein ausreichend großer Durchtrittsquerschnitt frei bleibt und andererseits der durchtretende Rauchgasstrom 4 über einen verhältnismäßig langen Strömungsweg intensiv mit den katalytisch wirksamen Oberflächen der Katalysatorelemente 6a und 6b in Berührung kommt.

In Durchströmungsrichtung unmittelbar hinter der katalytisch wirksamen Reinigungsvorrichtung 6 ist in dem Rauchgaskanal 5 eine Drosselklappenanordnung 7 mit mehreren Klappenscheiben 8 angeordnet. Beim in der Zeichnung dargestellten Ausführungsbeispiel sind es nur zwei Klappenscheiben 8. Die Drosselklappenanordnung 7 kann aber auch mehr als nur zwei Klappenscheiben 8 aufweisen, die jeweils in Durchströmungsrichtung mit Abstand zueinander angeordnet sind und unabhängig voneinander in Abhängigkeit von der Temperatur im Rauchgaskanal 5 zwischen einer quer zur Durchströmungsrichtung verlaufenden Sperrstellung und einer parallel zur Durchströmungsrichtung verlaufenden Durchgangsstellung verschwenkbar sind. Zwischen der Sperrstellung und der Durchgangsstellung können die Klappenscheiben 8 auch unterschiedliche Drosselstellungen einnehmen, bei denen sie mehr oder weniger weit verschwenkt sind.

Der Rand jeder Klappenscheibe 8 der Drosselklappenanordnung 7 hat jeweils eine sich über einen Teil des Umfanges der Klappenscheibe 8 erstreckende Durchgangsöffnung 9, die auch bei in der Sperrstellung befindlicher Klappenscheibe 8 offen bleibt. Hierdurch wird erreicht, dass auch bei Fehlsteuerungen oder Fehlbedienungen der Drosselklappenanordnung 7 immer ein Mindestdurchflussquerschnitt offen bleibt.

Wie in Figur 1 dargestellt, sind die Durchgangsöffnungen 9 der in Durchströmungsrichtung aufeinanderfolgenden Klappenscheiben 8 einander diametral gegenüberliegenden Wandabschnitten der Wandung des Rauchgaskanales 5 zugewandt, so dass dem Rauchgasstrom 4 beim Durchtritt durch die Drosselklappenanordnung 7 ein mäandrierenden Verlauf aufgezwungen wird - ähnlich wie zuvor im Bereich der katalytisch wirksamen Reinigungsvorrichtung 6. Hierdurch wird der Strömungsweg des durchtretenden Rauchgasstromes 4 im Bereich der Drosselklappenanordnung 7 verlängert und kann durch eine gezielte Verschwenkung von einzelnen Klappenscheiben 8 der Drosselklappenanordnung 7 sehr genau gesteuert werden.

Zur Verschwenkung der Klappenscheiben 8 in Abhängigkeit von der Temperatur im Rauchgasstrom 4 kann alternativ ein in Figur 3 veranschaulichter Bimetall-Federantrieb mit einer Bimetall-Torsionsfeder 10 als Antriebselement oder ein in Figur 4 veranschaulichter motorischer Stellantrieb11, 12 verwendet werden.

Beim in Figur 3 dargestellten Bimetall-Federantrieb ist die Klappenscheibe 8 mit einer Bimetall-Torsionsfeder 10 verbunden, die an der Wandung des Rauchgaskanales 5 abgestützt ist und mit dem durch tretenden Rauchgasstrom in Kontakt steht. Diese Bimetall-Torsionsfeder 10 verschwenkt automatisch die Klappenscheibe 8 in Abhängigkeit von der Temperatur im durchtretenden Rauchgasstrom 4.

Der in Figur 4 dargestellte motorische Stellantrieb 11,12 weist einen mit einer oder mehreren Klappenscheiben 8 verbundenen Stellmotor 11 zum Verschenken der Klappenscheiben 8 auf. Dieser Stellmotor 11 wird mithilfe eines im Rauchgaskanal 5 angeordneten Temperaturmeßfühlers 12 gesteuert.

In Durchströmungsrichtung hinter der Drosselklappenanordnung 7 ist in dem Rauchgaskanal 5 ein elektrostatischer Feinstaubabscheider 13 angeordnet, mit dessen Hilfe der in dem Rauchgasstrom 4 noch vorhandene trockene Feinstaub abgeschieden wird. Dabei sind dieser elektrostatisch wirksame Feinstaubabscheider 13, die Drosselklappenanordnung 7 und die katalytisch wirksame Reinigungsvorrichtung 6 gegen die Richtung der Schwerkraft vertikal übereinander in dem ebenfalls vertikal verlaufenden Rauchgaskanales angeordnet, wie in der Zeichnung dargestellt ist. hierdurch wird die Abreinigung der Anlage erheblich erleichtert. Für die Abreinigung sind in der Wandung des Rauchgaskanales 5 an geeigneten Stellen Reinigungsöffnungen vorgesehen, die in der Zeichnung nicht dargestellt sind. Diese Reinigungsöffnungen befinden sich beispielsweise im Bereich der katalytisch wirksamen Reinigungsvorrichtung 6, im Bereich der Drosselklappenanordnung 7 und im Bereich des elektrostatischen Feinstaubabscheiders 13.

Alternativ zum in der Zeichnung dargestellten Ausführungsbeispiel kann der elektrostatisch wirkende Feinstaubabscheider 13 auch in einem nicht dargestellten. horizontal verlaufenden Abschnitt des Rauchgaskanales 5 angeordnet sein. In diesem Fall schließt sich dieser nicht dargestellte, horizontal verlaufende Abschnitt des Rauchgaskanales 5 über einen 90° Bogen an den in in Figur 1 dargestellten vertikal verlaufenden Abschnitt des Rauchgaskanales 5 an und ist mit einer geeigneten Reinigungsöffnung versehen, durch welche hindurch der von dem elektrostatisch wirkenden Feinstaubabscheider abgeschiedene Feinstaub ausgetragen werden kann.

Weiterhin weist die in Figur 1 dargestellte Vorrichtung zum Zwecke der Optimierung der Verbrennungsvorgänge in der Holzbrennstoff-Feuerstätte 1 einen im Rauchgasstrom 4 hinter dem Feinstaubabscheider 13 angeordneten Temperatur- Messfühler 14 auf, der mithilfe einer Steuerungsvorrichtung 15 die Einspeisung von zusätzlicher Primärluft 16 in den Feuerungsraum 2 der Holzbrennstoff-Feuerstätte 1 steuert.

Außerdem ist in dem Rauchgasstrom 4 hinter dem Feinstaubabscheider 13 eine den Sauerstoffgehalt im Rauchgasstrom 4 ermittelnde Lambdasonde 17 angeordnet, die mithilfe der Steuerungsvorrichtung 15 die Einspeisung von zusätzlicher Sekundärluft 18 in den Brennraum 2 der Holzbrennstoff-Feuerstätte steuert.

### Bezugszeichenliste

- 1: Holzbrennstoff-Feuerstätte
- 2: Brennraum
- 3: Feuerungsrost
- 4: Rauchgasstrom
- 5: Rauchgaskanal
- 6: katalytisch wirksame Reinigungsvorrichtung;
- 6a: Katalysatorelemente; 6b Katalysatorelement
- 7: Drosselklappenanordnung
- 8: Klappenscheiben
- 9: Durchlassöffnung
- 10: Bimetall-Torsionsfeder
- 11: motorischer Stellantrieb
- 12: Temperaturmeßfühler
- 13: elektrostatischer Feinstaubabscheider
- 14: Temperaturmeßfühler
- 15: Steuervorrichtung
- 16: Primärluft
- 17: Lambdasonde
- 18: Sekundärluft

## Patentansprüche

1. Vorrichtung zur Reinigung der Rauchgase einer Holzbrennstoff-Feuerstätte (1),
- mit einer im Rauchgaskanal (5) der Holzbrennstoff-Feuerstätte (1) angeordneten katalytisch wirksamen Reinigungsvorrichtung (6) für die Oxidation von Kohlenstoffmonoxid und/oder Stickoxiden sowie für die katalytisch angeregte Verbrennung von Ruß- und/oder Schwelprodukten,
- und mit einem im Rauchgaskanal (5) in Durchströmungsrichtung hinter der katalytisch wirksamen Reinigungsvorrichtung (6) angeordneten Feinstaubabscheider (13) für die Abscheidung von in dem Rauchgas verbliebenem Feinstaub,
**dadurch gekennzeichnet, dass** die katalytisch wirksame Reinigungsvorrichtung (6) mehrere vom Rauchgas umströmte, in Durchströmungsrichtung mit Abstand zueinander an einander gegenüberliegenden Wandbereichen des Rauchgaskanales (5) befestigte Katalysatorelemente (6a, 6b) aufweist, die dem durchtretenden Rauchgas (4) im Bereich der katalytisch wirksamen Reinigungsvorrichtung (6) einen mäandrierenden Verlauf aufzwingen, und dass in dem Rauchgaskanal (5) im Bereich zwischen der katalytisch wirksamen Reinigungsvorrichtung (6) und dem Feinstaubabscheider (13) eine in Abhängigkeit von der Temperatur des Rauchgases betätigte Drosselklappenanordnung (7) vorgesehen ist.

2. Vorrichtung nach Patentanspruch 1, **dadurch gekennzeichnet, dass** die Drosselklappenanordnung (7)mindestens zwei in Durchströmungsrichtung hintereinander angeordnete Klappenscheiben (8) aufweist, die unabhängig voneinander zwischen einer quer zur Durchströmungsrichtung verlaufenden Sperrstellung und einer parallel zur Durchströmungsrichtung verlaufenden Durchgangsstellung verschwenkbar sind.

3. Vorrichtung nach den Patentansprüchen 1 und 2, **dadurch gekennzeichnet, dass** der Rand jeder Klappenscheibe (8) der Drosselklappenanordnung (7) jeweils eine sich über einen Teil des Umfanges der Klappenscheibe (8) erstreckende Durchlassöffnung (9) aufweist, die auch bei in der Sperrstellung befindlicher Klappenscheibe(9) offen bleibt.

4. Vorrichtung nach Patentanspruch 3, **dadurch gekennzeichnet, dass** die Durchlassöffnungen (9) der Klappenscheiben (8) von in Durchströmungsrichtung aufeinanderfolgenden Klappenscheiben (8) einander diametral gegenüberliegenden Wandbereichen des Rauchgaskanales (5) zugewandt sind und dem durchtretenden Rauchgasstrom einen mäandrierenden Verlauf aufzwingen.

5. Vorrichtung nach einem oder mehreren der Patentansprüche 1 bis 4 das den Klappenscheiben (8) der Drosselklappenanordnung (7) jeweils Bimetall-Federantriebe (10) zugeordnet sind, die wärmeleitend mit dem durchtretenden Rauchgas in Kontakt stehen und die zugeordneten Klappenscheiben (8) in Abhängigkeit von der Temperatur im Rauchgas verschwenken.

6. Vorrichtung nach einem oder mehreren der Patentansprüche 1-4, **dadurch gekennzeichnet, dass** den Klappenscheiben (8) der Drosselklappenanordnung (7) einer oder mehrere motorische Stellantriebe (11) zugeordnet sind, die den Schwenkwinkel der Klappenscheiben in Abhängigkeit von der im Rauchgaskanal (5) gemessenen Temperatur des Rauchgases verstellen.

7. Vorrichtung nach einem oder mehreren der Patentansprüche 1-6, **dadurch gekennzeichnet, dass** der in dem Rauchgaskanal (5) angeordnete Feinstaubabscheider (13) als elektrostatisch arbeitender Feinstaubabscheider (13) ausgebildet ist.

8. Vorrichtung nach Patentanspruch 7, **dadurch gekennzeichnet, dass** die katalytisch wirksame Reinigungseinrichtung (6), die Drosselklappenanordnung (7) und der elektrostatisch arbeitende Feinstaubabscheider (13) in dem vertikal in Richtung der Schwerkraft verlaufenden Rauchgaskanal (5) vertikal übereinander angeordnet sind und dass in der Wand des Rauchgaskanales (5) im Bereich der katalytisch wirksamen Reinigungseinrichtung (6), der Drosselklappenanordnung (7) und des elektrostatisch arbeitenden Feinstaubabscheiders (13) jeweils Reinigungsöffnungen vorgesehen sind.

9. Vorrichtung nach Patentanspruch 7, **dadurch gekennzeichnet, dass** die katalytisch wirksame Reinigungsvorrichtung (6) und die Drosselklappenanordnung (7) in einem vertikal in Richtung der Schwerkraft verlaufenden Abschnitt des Rauchgaskanales (5) vertikal übereinander angeordnet sind, und der elektrostatisch wirkende Feinstaubabscheider (13) in einem sich anschließenden horizontal verlaufenden Abschnitt des Rauchgaskanales (5) angeordnet ist, wobei dem Feinstaubabscheider (13) in der Wandung des Rauchkanals (5) in diesem horizontal verlaufenden Abschnitt eine gesonderte Reinigungsöffnung zugeordnet ist.

10. Vorrichtung nach einem oder mehreren der Patentansprüche 1-9, **dadurch gekennzeichnet, dass** in dem Rauchgaskanal (5) in Strömungsrichtung hinter dem elektrostatisch wirkenden Feinstaubabscheider (13) ein Temperaturmessfühler (14) angeordnet ist, der die Temperatur des durchtretenden Rauchgasstromes (4) misst und in Abhängigkeit von der Temperatur des durchtretenden Rauchgasstromes (4) mithilfe einer Steuerungsvorrichtung (15) die Einspeisung von zusätzlicher Primärluft (16) in die Holzbrennstoff-Feuerstätte (1) steuert.

11. Vorrichtung nach einem oder mehreren der Patentansprüche 1-9, **dadurch gekennzeichnet, dass** in dem Rauchgaskanal (5) in Strömungsrichtung hinter dem elektrostatisch wirkenden Feinstaubabscheider (13) eine Lambdasonde (17) angeordnet ist, die den Sauerstoffgehalt des durchtretenden Rauchgasstromes (4) misst und in Abhängigkeit von dem Sauerstoffgehalt es durchtretenden Rauchgasstromes (4) mithilfe einer Steuerungsvorrichtung (15) die Einspeisung von zusätzlicher Sekundärluft (18) in die Holzbrennstoff-Feuerstätte (1) steuert.

## Claims

1. A device for purifying the flue gases of a wood-fuel fireplace (1),
- having a catalytic purification device (6) arranged in the flue gas duct (5) of the wood-fuel fireplace (1) for the oxidation of carbon monoxide and/or nitrogen oxides and for the catalytically-induced combustion of soot and/or carbonization products,
- and having a fine particles trap (13), arranged in the flue gas duct (5) downstream of the catalytic purification device (6) in the flow-through direction, for trapping fine particles that remain in the flue gas,
**characterised in that** the catalytic purification device (6) has a plurality of catalyst elements (6a, 6b), around which the flue gas flows, which are secured to mutually opposed wall regions of the flue gas duct (5) at a distance from one another in the flow-through direction, and which, in the region of the catalytic purification device (6), impose a meandering course on the flue gas (4) passing through, and **in that** a throttle valve arrangement (7) that is actuated in dependence on the temperature of the flue gas is provided in the flue gas duct (5) in the region between the catalytic purification device (6) and the fine particles trap (13).

2. The device according to claim 1, **characterised in that** the throttle valve arrangement (7) has at least two valve discs (8) arranged in succession in the flow-through direction, which are pivotable independently of one another between a blocking position running transverse to the flow-through direction and a passage position running parallel to the flow-through direction.

3. The device according to claims 1 and 2, **characterised in that** the edge of each valve disc (8) of the throttle valve arrangement (7) in each case has a passage opening (9), which extends over part of the circumference of the valve disc (8) and which remains open also when the valve disc (9) is in the blocking position.

4. The device according to claim 3, **characterised in that** the passage openings (9) of the valve discs (8) are faced by valve discs (8), arranged successively in the flow-through direction, of diametrically opposed wall regions of the flue gas duct (5) and enforce a meandering course on the flue gas flow passing through.

5. The device according to any one or more of claims 1 to 4, **characterised in that** the valve discs (8) of the throttle valve arrangement (7) are each assigned bimetal spring drives (10), which are in thermally conductive contact with the flue gas passing through and pivot the assigned valve discs (8) in dependence on the temperature in the flue gas.

6. The device according to any one or more of claims 1-4, **characterised in that** the valve discs (8) of the throttle valve arrangement (7) are assigned one or more motorised actuators (11), which adjust the pivot angle of the valve discs in dependence on the temperature of the flue gas measured in the flue gas duct (5).

7. The device according to any one or more of claims 1-6, **characterised in that** the fine particles trap (13) arranged in the flue gas duct (5) is configured as an electrostatically operating fine particles trap (13).

8. The device according to claim 7, **characterised in that** the catalytic purification device (6), the throttle valve arrangement (7) and the electrostatically operating fine particles trap (13) are arranged vertically one above the other in the flue gas duct (5) running vertically in the direction of the force of gravity, and **in that** purification openings are arranged in the wall of the flue gas duct (5) in the region of the catalytic purification device (6), the throttle valve arrangement (7) and the electrostatically operating fine particles trap (13).

9. The device according to claim 7, **characterised in that** the catalytic purification device (6) and the throttle valve arrangement (7) are arranged vertically one above the other in a portion of the flue gas duct (5) running vertically in the direction of the force of gravity, and the electrostatically acting fine particles trap (13) is arranged in an adjoining, horizontally running portion of the flue gas duct (5), wherein the fine particles trap (13) in the wall of the flue duct (5) is assigned a separate purification opening in this horizontally running portion.

10. The device according to any one or more of claims 1-9, **characterised in that** a temperature sensor (14) is arranged downstream of the electrostatically acting fine particles trap (13) in the flow direction in the flue gas duct (5) and measures the temperature of the flue gas flow (4) passing through and controls the feed of additional primary air (16) into the wood-fuel fireplace (1) with the aid of a control device (15) in dependence on the temperature of the flue gas flow (4) passing through.

11. The device according to any one or more of claims 1-9, **characterised in that** a lambda probe (17) is arranged downstream of the electrostatically acting fine particles trap (13) in the flow direction in the flue gas duct (5) and measures the oxygen content of the flue gas flow (4) passing through and controls the feed of additional secondary air (18) into the wood-fuel fireplace (1) with the aid of a control device (15) in dependence on the oxygen content of the flue gas flow (4) passing through.

## Revendications

1. Dispositif d'épuration des gaz de combustion d'un foyer à combustible bois (1),
- avec un dispositif d'épuration (6) à action catalytique agencé dans le canal de gaz de fumée (5) du foyer à combustible bois (1) pour l'oxydation de monoxyde de carbone et/ou d'oxydes d'azote ainsi que pour la combustion catalytiquement stimulée de produits de suie et/ou de carbonisation,
- et avec un séparateur de poussières fines (13) agencé dans le canal de gaz de fumée (5) après le dispositif d'épuration à action catalytique (6) dans la direction d'écoulement, pour la séparation de poussières fines restant dans le gaz de fumée,
**caractérisé en ce que** le dispositif d'épuration à action catalytique (6) présente plusieurs éléments catalyseurs (6a, 6b) balayés par le gaz de fumée, fixés à distance les uns des autres dans la direction d'écoulement sur des zones de paroi opposées les unes aux autres du canal de gaz de fumée (5), qui imposent au gaz de fumée (4) qui les traverse un tracé en méandres dans la zone du dispositif d'épuration (6) à action catalytique, et **en ce qu'**il est prévu dans le canal de gaz de fumée (5), dans la zone située entre le dispositif d'épuration (6) à action catalytique et le séparateur de poussières fines (13), un agencement de clapet d'étranglement (7) actionné en fonction de la température du gaz de fumée.

2. Dispositif selon la revendication 1, **caractérisé en ce que** l'agencement de clapet d'étranglement (7) présente au moins deux disques de clapet (8) agencés l'un derrière l'autre dans la direction d'écoulement, qui peuvent pivoter indépendamment l'un de l'autre entre une position de blocage s'étendant transversalement à la direction d'écoulement et une position de passage s'étendant parallèlement à la direction d'écoulement.

3. Dispositif selon les revendications 1 et 2, **caractérisé en ce que** le bord de chaque disque de clapet (2, 8) de l'agencement de clapet d'étranglement (7) présente respectivement une ouverture de passage (9) s'étendant sur une partie de la périphérie du disque de clapet (8), qui reste ouverte même lorsque le disque de clapet (9) se trouve dans la position de blocage.

4. Dispositif selon la revendication 3, **caractérisé en ce que** les ouvertures de passage (9) des disques de clapet (8) de disques de clapet (8) successifs dans la direction d'écoulement sont tournées vers des zones de paroi diamétralement opposées du canal de gaz de fumée (5) et imposent au flux de gaz de fumée qui les traverse un tracé en méandres.

5. Dispositif selon une ou plusieurs des revendications 1 à 4, **caractérisé en ce que** des entraînements à ressort bimétalliques (10) sont respectivement associés aux disques de clapet (8) de l'agencement de clapet d'étranglement (7), lesquels sont en contact thermoconducteur avec le gaz de fumée qui les traverse et font pivoter les disques de clapet (8) associés en fonction de la température dans le gaz de fumée.

6. Dispositif selon une ou plusieurs des revendications 1 à 4, **caractérisé en ce qu'**un ou plusieurs mécanismes d'entraînement motorisés (11) sont associés aux disques de clapet (8) de l'agencement de clapet d'étranglement (7), qui règlent l'angle de pivotement des disques de clapet en fonction de la température du gaz de fumée mesurée dans le canal de gaz de fumée (5).

7. Dispositif selon une ou plusieurs des revendications 1 à 6, **caractérisé en ce que** le séparateur de poussières fines (13) agencé dans le canal de gaz de fumée (5) est réalisé sous forme de séparateur de poussières fines (13) à fonctionnement électrostatique.

8. Dispositif selon la revendication 7, **caractérisé en ce que** l'appareil d'épuration à action catalytique (6), l'agencement de clapet d'étranglement (7) et le séparateur de poussières fines à action électrostatique (13) sont agencés verticalement les uns au-dessus des autres dans le canal de gaz de fumée (5) s'étendant verticalement dans la direction de la gravité et **en ce que** des ouvertures d'épuration sont respectivement prévues dans la paroi du canal de gaz de fumée (5) dans la zone de l'appareil d'épuration à action catalytique (6), de l'agencement de clapet d'étranglement (7) et du séparateur de poussières fines (13) fonctionnant de manière électrostatique.

9. Dispositif selon la revendication 7, **caractérisé en ce que** le dispositif d'épuration à action catalytique (6) et l'agencement de clapet d'étranglement (7) sont agencés verticalement l'un au-dessus de l'autre dans une section du canal de gaz de fumée (5) s'étendant verticalement dans la direction de la pesanteur, et le séparateur de poussières fines (13) à action électrostatique est agencé dans une section suivante du canal de gaz de fumée (5) s'étendant horizontalement, une ouverture d'épuration séparée étant associée au séparateur de poussières fines (13) dans la paroi du canal de gaz de fumée (5) dans cette section s'étendant horizontalement.

10. Dispositif selon une ou plusieurs des revendications 1 à 9, **caractérisé en ce qu'**un capteur de mesure de température (14) est agencé dans le canal de gaz de fumée (5) après le séparateur de poussières fines (13) à action électrostatique dans la direction d'écoulement, lequel mesure la température du courant de gaz de fumée (4) qui le traverse et commande l'injection d'air primaire supplémentaire (16) dans le foyer à combustible bois (1) en fonction de la température du courant de gaz de fumée (4) qui le traverse à l'aide d'un dispositif de commande (15).

11. Dispositif selon une ou plusieurs des revendications 1 à 9, **caractérisé en ce qu'**une sonde lambda (17) est agencée dans le canal de gaz de fumée (5) après le séparateur de poussières fines (13) à action électrostatique, laquelle mesure la teneur en oxygène du courant de gaz de fumée (4) qui le traverse et commande l'injection d'air secondaire (18) supplémentaire dans le foyer à combustible bois (1) à l'aide d'un dispositif de commande (15) en fonction de la teneur en oxygène du courant de gaz de fumée (4) qui le traverse.
